# EUROPÄISCHE PATENTSCHRIFT

(11) **EP 2 653 076 B1**
(45) Veröffentlichungstag und Bekanntmachung des Hinweises auf die Patenterteilung: **11.10.2017**
(21) Anmeldenummer: 13405045.9
(22) Anmeldetag: 15.04.2013
(51) Int. Cl.: A47G 25/90

(54) **Sockenauszieher**
Sock remover
Tireur de chaussettes

(30) Priorität: 18.04.2012 CH 529122012
(43) Veröffentlichungstag der Anmeldung: 23.10.2013
(73) Patentinhaber: Seiler AG, 8953 Dietikon (CH)
(72) Erfinder: Steinmann, Walter, 8406 Winterthur (CH)
(74) Vertreter: Quehl, Horst Max

(56) Entgegenhaltungen:
- WO-A1-03/059131
- DE-U1- 20 107 028
- DE-U1- 29 711 584

## Beschreibung

Die Erfindung betrifft einen Sockenauszieher mit den Merkmalen des Oberbegriffs des Anspruchs 1.

Durch die WO03/059131 ist ein Sockenauszieher dieser Art bekannt, dessen gesamter Schaft aus einem flexiblen Material besteht und der zur Verbesserung seiner Stabilität einen parallel zu ihm verlaufenden Stützschaft benötigt.

Durch die DE29711584 ist ein in Form eines langen Schuhlöffels insgesamt steif ausgebildeter Sockenauszieher bekannt, an dem zum Abstreifen der Socke rückseitig ein sporenförmig abragender Fortsatz vorgesehen ist.

Bei der Benutzung eines Sockenausziehers entsteht aufgrund der erforderlichen Bewegung des Schaftes über die Fersenkrümmung ein erheblichen Widerstand, da die Socke beim Eindringen des steifen Schaftes stark verformt werden muss, insbesondere wenn dabei der Fuss auf dem Fussboden aufsteht, so dass er dabei wesentlich hochgehoben werden muss. Die Benutzung vorbekannter Sockenauszieher ist deshalb mit erheblichen Schwierigkeiten verbunden.

Der Erfindung liegt die Aufgabe zugrunde, einen Sockenauszieher der eingangs genannten Art zu finden, der im Vergleich zu Vorbekannten das Ausziehen der Socke wesentlich erleichtert. Die Lösung dieser Aufgabe erfolgt aufgrund der Merkmale des Patentanspruchs 1.

Ein Ausführungsbeispiel der Erfindung wird im Folgenden an Hand zeichnerischer Darstellungen näher erläutert. Da die erfindungswesentlichen Merkmale sich auf den vorderen

Teil eines zweiteiligen Sockenausziehers beziehen, ist der anfügbare hintere, einen endseitigen Handgriff aufweisende Schaftteil nur teilweise durch Strichlinien angedeutet. Zur Vereinfachung wird im Folgenden dieser vordere Teil als der Sockenauszieher bezeichnet. Es zeigt:
- Fig.1: die untere Seite des Sockenausziehers,

- Fig.2: einen Längsschnitt durch den Sockenauszieher nach Fig.1,
- Fig.3: die obere Seite des Sockenausziehers nach Fig.1 und Fig.2,
- Fig.4: eine perspektivische Ansicht gegen die Unterseite des Sockenausziehers und
- Fig.5: eine perspektivische Ansicht gegen die Oberseite des Sockenausziehers

Der Sockenauszieher 1 hat einen vorderen, schalenförmigen, zum Einschieben in eine einen Fuss umkleidende Socke bestimmten Eingriffsteil 2. Zur Anpassung an die Kontur einer von der Socke umkleideten Ferse ist dieser Eingriffsteil 2 zusätzlich zu seiner schalenförmigen Ausbildung elastisch verformbar. Für diese Formanpassung kann der Eingriffsteil 2 ausserdem gabelartig in vorderen Eingriffsfingern 3 - 6 enden.

Weiterhin hat der Eingriffsteil 2 in seinem hinteren Bereich einen zum Kontakt mit dem Rand der auszuziehenden Socke bestimmten, quer verlaufenden Mitnehmer 7. Dadurch dass dieser Mitnehmer 7 querstegartig vom Eingriffsteil 2 nach unten absteht, erleichtert er das Abstreifen einer Socke vom einem Fuss und durch ihn kann der Sockenauszieher 1 auch als Schieber für die Positionierung eines am Boden liegenden Objektes verwendet werden.

Ausserdem hat der als Kunststoffspritzteil ausgeführte Sockenauszieher 1 in seinem vorderen Bereich, angrenzend an den Eingriffsteil 2, einen biegsamen Schaftbereich 8, während der sich in Richtung zu dem hinteren, einen Handgriff aufweisenden, durch Strichlinien angedeuteten Schaftteil 9 erstreckende Schaftbereich 10, durch die Ausbildung als einseitig offenes Hohlprofil, biege- und torsionssteif ausgeführt ist. Die Biegsamkeit des Schaftbereiches 8 bei gleichzeitig ausreichender Torsionssteifigkeit wird bei flacher Querschnittsform beispielsweise durch seine Wellenform erreicht. Durch diese Biegsamkeit kann der Eingriffsteil (2) beim Einführen in eine Socke unter einen auf den Boden aufgesetzen Fuss gleiten.

Die zweiteilige Ausführung des Sockenausziehers 1 hat den Vorteil, dass dieser platzsparend, z.B. zusammen mit einem Sockenanzieher desselben Patentanmelders verpackt und geliefert werden kann. Ein leichtes und biegesteifes Zusammenfügen beider Teile des Sockenausziehers wird durch die Verrastung eines Klinkenpaares 11 in einer nichtdargestellten, endseitigen Klinkenaufnahme des endseitigen Schaftteiles 9 erreicht.

Ein z.B. im hinteren, dem Schaftteil 10 zugekehrten Bereich des Eingriffsteils 2 oder im nicht vollständig dargestellten Schaftteil 9 vorgesehenes Loch 12 erleichtert die hängende Aufbewahrung des Sockenausziehers 1 oder auch seine Handhabung, wofür wahlweise auch eine nicht dargestellte Schnurschlaufe durch das Loch geführt sein kann.

## Patentansprüche

1. Sockenauszieher mit einem zum Eingriff in den hinteren Bereich einer Socke bestimmten Eingriffsteil (2), an den sich ein zu einem endseitigen Handgriff führender Schaft (8, 9, 10) anschliesst, wobei der Schaft, angrenzend an den Eingriffsteil (2), einen biegsamen Schaftbereich (8) aufweist, **dadurch gekennzeichnet, dass** der sich in Richtung zu einem hinteren, den Handgriff aufweisenden, Schaftteil (9) erstreckende Schaftbereich (10) durch die Ausbildung als einseitig offenes Hohlprofil biege- und torsionssteif ausgeführt ist.

2. Sockenauszieher nach Anspruch 1, **dadurch gekennzeichnet, dass** der biegsame Schaftbereich (8) einen flachen, quer zur Schaftlängsrichtung verlaufenden Querschnitt aufweist.

3. Sockenauszieher nach Anspruch 2, **dadurch gekennzeichnet, dass** der biegsame Schaftbereich (8) in Schaftlängsrichtung gewellt ist.

4. Sockenauszieher nach einem der Ansprüche 1 bis 3, **dadurch gekennzeichnet, dass** der Eingriffsteil (2) schalenförmig ist und eine zur Anpassung an die Kontur einer von der Socke umkleideten Ferse bestimmte, elastische Verformbarkeit aufweist.

5. Sockenauszieher nach Anspruch 4, **dadurch gekennzeichnet, dass** der Eingriffsteil (2) gabelartig mindestens zwei nach vorn gerichtete Eingriffsfinger (3 - 6) aufweist.

6. Sockenauszieher nach Anspruch 5, **dadurch gekennzeichnet, dass** der Eingriffsteil (2) gabelartig vier nach vorn gerichtete Eingriffsfinger (3 - 6) aufweist.

7. Sockenauszieher nach einem der Ansprüche 1 bis 6, **dadurch gekennzeichnet, dass** der Eingriffsteil (2) mit seinem hinteren Bereich an einem zum Kontakt mit dem Rand einer Socke bestimmten Mitnehmerbereich endet, der durch mindestens ein nach unten abstehenden Mitnehmer (7) gebildet ist.

8. Sockenauszieher nach Anspruch 7, **dadurch gekennzeichnet, dass** der Mitnehmer (7) durch eine quer zum Eingriffsteil (2) verlaufende und sich über einen grösseren Teil der Breite des Eingriffsteils erstreckende Rippe gebildet ist.

9. Sockenauszieher nach Anspruch 7, **dadurch gekennzeichnet, dass** der Mitnehmer (7) durch eine quer zum Eingriffsteil (2) abstehende und sich über einen grösseren Teil der Breite des Eingriffsteils (2) erstreckende Wand gebildet ist.

10. Sockenauszieher nach einem der Ansprüche 1 bis 9, **dadurch gekennzeichnet, dass** der Schaft (8, 9, 10) zweiteilig ist und beide Schaftteile (8, 10; 9) biegesteif miteinander verrastbar sind.

11. Sockenauszieher nach Anspruch 1, **dadurch gekennzeichnet, dass** der an den biegsamen Schaftbereich (8) angrenzende Schaftbereich (10) einen u-förmigen Querschnitt aufweist.

## Claims

1. Device for taking off socks, having an engagement part (2) provided for engaging in the back region of a sock, a shaft (8, 9, 10) leading to an end-face handle connecting to said engagement part (2), wherein the shaft, adjacent to the engagement part (2), has a flexible shaft region (8), **characterised in that** the shaft region (10) that extends in a direction towards a back shaft part (9) that has the handle is designed to be rigid and torsionally stiff by means of the formation as a hollow profile that is open on one side.

2. Device for taking off socks according to claim 1, **characterised in that** the flexible shaft region (8) has a flat cross-section that runs transversely relative to the shaft longitudinal direction.

3. Device for taking off socks according to claim 2, **characterised in that** the flexible shaft region (8) is undulated in the shaft longitudinal direction.

4. Device for taking off socks according to one of claims 1 to 3, **characterised in that** the engagement part (2) is cup-shaped and has an elastic deformability provided for adjustment to the contour of a heel clad by the sock.

5. Device for taking off socks according to claim 4, **characterised in that** the engagement part (2) has at least two engagement fingers (3 - 6) that are directed forwards in a fork-like manner.

6. Device for taking off socks according to claim 5, **characterised in that** the engagement part (2) has four engagement fingers (3 - 6) that are directed forwards in a fork-like manner.

7. Device for taking off socks according to one of claims 1 to 6, **characterised in that** the engagement part (2) ends with its back region on a catch region provided for making contact with the edge of a sock, said catch region being formed by means of at least one catch (7) projecting downwards.

8. Device for taking off socks according to claim 7, **characterised in that** the catch (7) is formed by means of a rib that runs transversely relative to the engagement part (2) and extends across a larger part of the width of the engagement part.

9. Device for taking off socks according to claim 7, **characterised in that** the catch (7) is formed by means of a wall that projects transversely relative to the engagement part (2) and extends over a larger part of the width of the engagement part (2).

10. Device for taking off socks according to one of claims 1 to 9, **characterised in that** the shaft (8, 9, 10) is in two parts and both shaft parts (8, 10; 9) can rigidly latch into each other.

11. Device for taking off socks according to claim 1, **characterised in that** the shaft region (10) adjacent to the flexible shaft region (8) has a U-shaped cross-section.

## Revendications

1. Système pour enlever les chaussettes doté d'une partie d'engagement (2) prévue pour l'engagement dans la partie arrière d'une chaussette, à laquelle une tige (8, 9, 10) menant à une poignée située à l'extrémité fait suite, où la tige, au voisinage immédiat de la partie d'engagement (2), présente une section de tige flexible (8), **caractérisé en ce que** la section de tige (10) s'étendant en direction d'une partie de tige (9) arrière présentant la poignée est conçue rigide en flexion et en torsion par une conformation sous la forme d'un profil creux ouvert d'un côté.

2. Système pour enlever les chaussettes selon la revendication 1, **caractérisé en ce que** la section de tige flexible (8) présente une section transversale plane, perpendiculaire par rapport à la direction longitudinale de tige.

3. Système pour enlever les chaussettes selon la revendication 2, **caractérisé en ce que** la section de tige flexible (8) est ondulée dans la direction longitudinale de tige.

4. Système pour enlever les chaussettes selon l'une des revendications 1 à 3, **caractérisé en ce que** la partie d'engagement (2) est en forme de coupe et présente une déformabilité élastique destinée à l'adaptation au contour d'un talon revêtu par la chaussette.

5. Système pour enlever les chaussettes selon la revendication 4, **caractérisé en ce que** la partie d'engagement (2) présente, à la manière d'une fourche, deux doigts d'insertion (3 à 6) orientés vers l'avant.

6. Système pour enlever les chaussettes selon la revendication 5, **caractérisé en ce que** la partie d'engagement (2), présente à la manière d'une fourche, quatre doigts d'insertion (3 à 6) orientés vers l'avant.

7. Système pour enlever les chaussettes selon l'une des revendications 1 à 6, **caractérisé en ce que** la partie d'engagement (2) se termine au niveau de sa section arrière par une section d'entraînement prévue pour être en contact avec le bord d'une chaussette, qui est formée par au moins un système d'entraînement (7) dépassant vers le bas.

8. Système pour enlever les chaussettes selon la revendication 7, **caractérisé en ce que** le système d'entraînement (7) est formé par une nervure passant perpendiculairement par rapport à la partie d'engagement (2) et s'étendant sur une grande partie de la largeur de la partie d'engagement.

9. Système pour enlever les chaussettes selon la revendication 7, **caractérisé en ce que** le système d'entraînement (7) est formé par une paroi faisant saillie perpendiculairement par rapport à la partie d'engagement (2) et s'étendant sur une grande partie de la largeur de la partie d'engagement (2).

10. Système pour enlever les chaussettes selon l'une des revendications 1 à 9, **caractérisé en ce que** la tige (8, 9, 10) est en deux parties et les deux parties de tige (8, 10 ; 9) peuvent être verrouillées l'une à l'autre de manière rigide.

11. Système pour enlever les chaussettes selon la revendication 1, **caractérisé en ce que** la section de tige (10) au voisinage immédiat de la section de tige flexible (8) présente une section transversale en forme de U.
